# EUROPÄISCHE PATENTSCHRIFT

(11) **EP 0 931 610 B1**
(45) Veröffentlichungstag und Bekanntmachung des Hinweises auf die Patenterteilung: **25.06.2003**
(21) Anmeldenummer: 99101026.5
(22) Anmeldetag: 21.01.1999
(51) Int. Cl.: B22D 17/08, B22D 17/30

(54) **Einrichtung zur Metallbeschickung waage-und senkrechter Kaltkammer-Druckgiessmaschinen und Verfahren**
Apparatus and process for feeding with metal horizontal and vertical cold chamber pressure die casting machines
Dispositif et procédé pour alimenter en métal des machines à coulée sous pression à chambre froide horizontales et verticales

(30) Priorität: 22.01.1998 DE 19802342
(43) Veröffentlichungstag der Anmeldung: 28.07.1999
(73) Patentinhaber: Ohnsmann, Gustav, 84036 Landshut (DE)
(72) Erfinder: Ohnsmann, Gustav, 84036 Landshut (DE); Bandt, Gerold, 84098 Hohenthann (DE)

(56) Entgegenhaltungen:
- DE-A- 4 123 464
- DE-C- 19 613 668
- US-A- 4 989 663
- PATENT ABSTRACTS OF JAPAN vol. 018, no. 380 (M-1639), 18. Juli 1994 & JP 06 106330 A (NISSAN MOTOR CO LTD), 19. April 1994
- PATENT ABSTRACTS OF JAPAN vol. 015, no. 061 (M-1081), 13. Februar 1991 & JP 02 290658 A (TOSHIBA MACH CO LTD), 30. November 1990
- PATENT ABSTRACTS OF JAPAN vol. 096, no. 010, 31. Oktober 1996 & JP 08 150459 A (KOBE STEEL LTD), 11. Juni 1996

## Beschreibung

Die Erfindung betrifft eine Einrichtung zur Metallbeschickung waage - und senkrechter Kaltkammer - Druckgießmaschinen und Verfahren der im Oberbegriff des Patentanspruchs 1 vorausgesetzten Art.

Zur Herstellung von Druckgußstücken mit hoher Duktilität ist das allgemein bekannte Kaltkammer - Druckgießverfahren, wegen der Lufteinschlüsse sowie der Schmelzeverunreinigungen und der Gasaufnahme, bedingt durch die turbulente Schmelzezuführung in die Druckkammer sowie dem nur zu ca. 50% befüllbaren Druckkammervolumen, nicht ausreichend geeignet. Auch sind Wärmebehandlungen oder Beschichtungen über 400°C ohne Gefahr der Blasenbildung nicht möglich. Um diese Nachteile auszuschließen und der immer größer werdenden Nachfrage nach duktilen, wärmebehandelbaren Gußstücken gerecht zu werden, kommt das sogenannte "Vacural - Druckgießverfahren" vermehrt zur Anwendung. Hierbei erfolgt die Druckkammerbeschickung durch ein über die Gießform erzeugtes Vakuum, wobei ein in die Schmelze eines stationären Warmhalteofen eintauchendes Steigrohr die Druckkammer befüllt. Auch hier entstehen bei der Metallabsenkung von der Druckkammer - Übertrittsöffnung zum Warmhalteofen durch Ansaugen von Luft chemische Reaktionen sowie eine Gasaufnahme der Schmelze. So kann das Ankleben von Oxiden in der Druckkammer nicht vermieden werden, was die Standzeit von Druckkammer und Druckkolben erheblich reduziert. Zudem führen die daraus entstehenden Undichtheiten bei der Druckkammerbefüllung durch Luftansaugung zu zusätzlichen Verwirbelungen des Gießmaterials.

Des weiteren stellt die Gießmaterial - Bereitstellung durch Warmhaltebetrieb als auch die Flüssigmetallbeschickung der stationär an den Druckgießmaschinen angeordneten Warmhalteöfen eine vermeidbare Ressourcenverschwendung dar. So zeigt beispielsweise die DE 196 13 668 C1 ein Metallbereitstellungs - und Versorgungssystem, bei dem ein Ofen durch Deckelwechsel die Funktionen von Gieß - und Warmhalteofen als auch eines Transportbehälters erfüllt.

Aufgabe der Erfindung ist, eine Einrichtung und deren Verfahren aufzuzeigen, bei dem der gesamte Gießprozeß unter Ausschluß von Luft stattfindet. Dies wird erreicht: Durch eine senkrechte bzw. seitliche Anordnung der Gießöfen zur Druckkammer, mit einer auf dem Ofendeckel über ein Gehäuse befestigten Druck - bzw. Saugleitung, deren Steigrohr in den mit Schmelze befüllten Gießofen - Druckbehälter eintaucht, wobei eine bewegliche Verbindungsleitung und deren Betätigungseinrichtung die hermetische wie auch intermittierende Verbindung zur Druckkammer gewährleistet. Des weiteren befindet sich zwischen Druckkolben und dessen Antriebsgestänge ein Begasungskolben, der mit dessen Führungsbuchse einen hermetischen Begasungsringkanal ausbildet. Durch entsprechenden Gasdruckaufbau über der Schmelzeoberfläche im Gießofen - Druckbehälter oder durch Aufbau eines Vakuums über die Gießform wird die Druckkammer mit Gießmaterial befüllt. Nach Verschluß der Metallübertrittsöffnung durch den zur Gießformbefüllung in die Druckkammer einfahrenden Druckkolben, wird bei der Gießmaterialbefüllung der Druckkammer durch Gasdruck, dieser über der Schmelzeoberfläche im Gießofen - Druckbehälter abgebaut, und die an der Druckkolbenmantelfläche anstehende Restschmelze unter Ansaugung oder mittels eines entsprechenden Gasdruckes beim Öffnen des Begasungsringkanals in den Gießofen abgesenkt. Dabei erfolgt die Begasung der Restschmelze mit inertem Gas. Der Gasdruckauf - und abbau als auch der atmosphärische Gasdruckausgleich bei Vakuumbefüllung der Druckkammer über der Schmelzeoberfläche in der Gießofen - Druckkammer, erfolgt durch einen geschlossenen inerten Gaskreislauf. Nach Gußstückentnahme, Rückstellung des Druckkolbens und dem Verschluß der Gießform, wird bei der erneuten Befüllung der Druckkammer die Luft durch das in der Druck - bzw. Saugleitung als auch dem Steigrohr stehende inerte Gas, aus Druckkammer und Gießform verdrängt.

Die Schmelzeanlieferung sowie die Rücklieferung der nicht vergießbaren Restschmelze erfolgt direkt von und zum Schmelzwerk. Über Ofendeckelwechsel erfolgt die Umrüstung des Gießofens in einen Flüssigmetall - Transportbehälter, der auch durch Beheizung zur Flüssigmetallpufferung eingesetzt wird. Zur Minimierung der Schmelzebadbewegung während dem Flüssigmetalltransport taucht eine freischwimmende Platte in die Schmelzeoberfläche ein. Nach Umbau des mit Schmelze befüllten Transportbehälters durch Ofendeckelwechsel in einen Gießofen wird die Luft in der Druck - bzw. Saugleitung als auch über der Schmelzeoberfläche im Gießofen - Druckbehälter durch inerte Begasung verdrängt.

Diese Aufgabe wird mit einer Einrichtung und einem Verfahren mit den Merkmalen der Ansprüche 1 und 13 gelöst.

Bedingt durch die bei Gießprozeßbeginn von ca. 20°C auf ca. 200°C steigenden als auch der nach Gießprozeßunterbrechung - oder Beendigung absinkenden Druckkammertemperatur, ist deren Länge eine positive oder negative Variable. Auf Grund dieser Problematik bestehen entsprechend dem Stand der Technik die Steigrohre aus einem Rohr, das mit dem unteren Ende in die Schmelze des Gießofens eintaucht und gasdicht mit der Druckkammer verbunden ist. Die Längenänderungen der Druckkammer sind hierbei durch eine Öffnung im Gießofen unproblematisch. Das Befüllen der Druckkammer sowie das Absenken der Restschmelze führt zu einer fortwährenden Schmelzebadbewegung unter Einwirkung von Luft, was zu chemischen Reaktionen als auch einer Gasaufnahme der Schmelze führt. Dies, als auch die Absenkung der Restschmelze unter Ansaugung von Luft hat zur Folge, daß es immer wieder zum Verschluß der Steigrohre durch Oxide als auch von Schmelzebestandteilen kommt. Das Problem ist auch nicht durch im Steigrohr eingesetzte Keramikfilter zu lösen, da die bei der Restschmelzeabsenkung gebildeten Oxide im Steigrohr auf Badspiegelniveau der Schmelze im Gießofen anstehen. Auch läßt sich der abrasive Verschleiß mit entsprechenden Hohlraumbildungen und Oxidanklebungen insbesondere im Schmelzeübertrittsbereich der Druckkammer hierbei nicht vermeiden. Zusätzlich müssen die Steigrohre wegen der Wärmeverluste noch beheizt werden. Durch die vorteihafte Ausbildung der Druck - bzw. Saugleitung über ein mit dem Ofendeckel verschraubten, räumlich, variabel ausführbaren Stahlgehäuse, der beweglichen Verbindungsleitung mit der schrägen Trennflächenausführung zum Verbindungsflansch der Druckkammer, der Absenkung der Restschmelze unter Luftausschluß durch den Begasungskolben mittels inertem Gas, der Verdrängung der Luft durch das in der Druck - bzw. Saugleitung und dem Steigrohr befindliche inerte Gas aus Druckkammer und geschlossener Gießform bei der Druckkammerbefüllung mittels Gasdruck sowie die Unterbrechung der direkten Wärmeableitung durch keramische oder faserkramische Materialien aller wärmeführenden Bauteile, ist es möglich, eine Druckkammerbefüllung zu erreichen, bei der die beschriebenen Nachteile vermieden werden.

Zur Gewährleistung der hermetischen Verbindung von Druckkammerflansch und der beweglichen Verbindungsleitung ist deren schräge Trennfläche so ausgeführt, daß bei Gießprozeßbeginn, durch eine in der Trennfläche befindlichen Dichtung sowie dem kontinuierlichen Anpreßdruck durch die Betätigungseinrichtung auf die Verbindungsleitung, die Längenausdehnung der Druckkammer kompensiert wird. Die bei Unterbrechung - oder Beendigung des Gießprozesses auftretenden Schrumpfkräfle der Druckkammer auf die bewegliche Verbindungsleitung werden durch einen zeitlich, einstellbaren Rückstellungsimpuls von der Druckgießmaschine auf die Betätigungseinrichtung der beweglichen Verbindungsleitung egalisiert. Die Gießmetallbeschickung der Druckkammer kann hierbei mittels inertem Gasdruckaufbau über der Schmelzeoberfläche im Druckbehälter oder durch Erzeugung eines Vakuums über die Gießform erfolgen. Ist die Druckkammer gefüllt, preßt der Druckkolben das Flüssigmetall in die Gießform, wobei nach Verschluß der Druckkammer - Metallübertrittsöffnung durch den einfahrenden Druckkolben, bei der Gasdruckmetallbeschickung, der Druck über der Schmelzeoberfläche im Druckbehälter abgebaut und die am Druckkolbenmantel anstehende Flüssigmetallsäule unter Ansaugung von inertem Gas oder mittels eines entsprechenden inerten Gasdrucks aus dem sich öffnenden Begasungskanal des Begasungskolben in den Druckbehälter abgesenkt wird. Die Metallbereitstellung erfolgt über direkt vom Schmelzwerk angelieferte Transportbehälter, wobei das Flüssigmetall im Transportbehälter durch Beheizung gepuffert oder durch Ofendeckelwechsel sofort vergossen werden kann. Zur Minimierung der Metallbewegung, ist bei der Anlieferung als auch bei der Restmengenrücklieferung von und zum Schmelzwerk auf der Schmelzeoberfläche eine eintauchende freischwimmende Platte vorgesehen.

Vorteilhafte Aus - und Weiterbildungen der Erfindung sowie deren Verfahren beschreiben die Unteransprüche.

Die erfindungsgemäß gestaltete Einrichtung zur Metallbeschickung waage - und senkrechter Druckgießmaschinen und deren Verfahren ermöglicht eine Gußproduktion unter Ausschluß chemischer Reaktionen sowie einer Gasaufnahme der zu vergießenden Schmelze. Dabei ist die Gußstückduktilität wesentlich gesteigert, Oxidanklebungen als auch den durch Oxide verursachten hohen abrasiven Verschleiß ausschließt, die Standzeiten von Druckkammer, Druckkolben als auch der Gießform erhöht sind, der Gußstückausschuß reduziert ist sowie einer Minimierung von Produktionsunterbrechungen und Reparaturaufwendungen. Des weiteren ist durch den schnellen Austausch der Gießöfen an den Druckgießmaschinen, der Pufferung von Flüssigmetall in den Transportbehältern, der Flüssigmetallanlieferung sowie der Rückführung des nicht vergießbaren Flüssigmetalls von und zum Schmelzwerk, ein Warmhaltebetrieb als auch die Metallversorgung der Gießöfen an den Druckgießmaschinen nicht mehr erforderlich. Daraus folgt eine hohe Einsparung bezüglich Investitions - Personal - und Reparaturkosten.

Dabei beschreiben die Ansprüche 2 - 7 sowie 9 und 10 die vorteilhafte Ausbildung und Funktion der Druck - bzw. Saugleitung, deren Anordnung über ein Stahlgehäuse als auch die hermetisch, intermittierende Verbindung zur Druckkammer. Die Ansprüche 8 sowie 11 - 12 begründen die gießtechnischen Erfordernisse. Das Verfahren zur Metallbeschickung der Druckkammer und deren Voraussetzungen sind im Anspruch 13 beschrieben. Diese sowie weitere Vorteile werden auch aus der folgenden Beschreibung bevorzugter Ausführungsbeispiele ersichtlich. Es zeigt:
- Fig.1: einen senkrechten Schnitt durch eine erfindungsgemäße Einrichtung zur Metallbeschickung einer waagerechten Kaltkammer - Druckgießmaschine,
- Fig.2: einen senkrechten Schnitt durch eine erfindungsgemäße Einrichtung zur Metallbeschickung einer senkrechten Kaltkammer - Druckgießmaschine,
- Fig.3: ein erstes Ausführungsbeispiel zur Metallbeschickung einer waagerechten Druckkammer im Detail,
- Fig.4: ein weiteres Ausführungsbeispiel zur Metallbeschickung einer senkrechten Druckkammer im Detail, und
- Fig.5: ein Ausführungsbeispiel der in die Schmelzeoberfläche des Flüssigmetall - Transportbehälters eintauchenden Platte.

Die schematisch in Fig.1 und Fig.2 dargestellte waage - und senkrechte Kaltkammer - Druckgießmaschine **1,1a** und **2,2a** zeigt eine Gießform **3,4,** ein zu fertigendes Gußstück **5,6,** die Druckkammer **8,** den Druckkammerflansch **9,** den Druckkolben **10,** den Begasungskolben **11** mit der Führungsbuchse **12,** die Druck - bzw. Saugleitung **16,28** mit der beweglichen Verbindungsleitung **46,** die Betätigungseinrichtung **45,** den Gießefen **55,** und das in die Schmelze **62** des Druckbehälters **58** eintauchende Ofensteigrohr **59.** Dabei ist bei der waagerechten Kaltkammer - Druckgießmaschine **1,1a** die Druck - bzw. Saugleitung **16** sowie der Gießofen **55** senkrecht unter der Druckkammer **8** als auch der Druckgießmaschine **1,1a** angeordnet. Bei der senkrechten Kaltkammer - Druckgießmaschine **2,2a** ist die Druck - bzw. Saugleitung **28** schräg zur Druckkammer **8** ausgeführt und mit dem Gießofen **55** seitlich zur Druckkammer **8** unter der Druckgießmaschine **2,2a** installiert. Durch die Aussparungen der festen Maschinenschilder **1,2** bei der waage - und senkrechten Druckgießmaschine **1,1a,2,2a** ist der Einsatz der bisherigen, zur Anwendung kommenden Druckkammer - Dimensionen, gewährleistet. Das in den räumlichen Dimensionen variabel ausführbare Stahlgehäuse **18,36** der Druck - bzw.Saugleitung **16,28** wird hiermit allen maßlichen Vorgaben aus den Druckgießmaschinen - Größen sowie deren unterschiedlichen Druckkammerpositionen gerecht. Des weiteren ist durch Ofendeckelwechsel mit der entsprechenden Druck - bzw. Saugleitung der Gießofen **55** an jeder x-beliebigen Kaltkammer - Druckgießmaschine einsetzbar.

Im einzelnen ist in einem Beispiel nach Fig.3 die Druck - bzw. Saugleitung **16,** das Stahlgehäuse **17,** die Betätigungseinrichtung **45,** der Druckkammerflansch **9,** der Begasungskolben **11** und die Führungsbuchse **12** im Detail für eine waagerechte Kaltkammer Druckgießmaschine **1,1a** dargestellt. Dabei wird die Druck - bzw Saugleitung **16** über ein Ofensteigrohr **59** und einer beweglichen Verbindungsleitung **46** ausgebildet. Die Zentrierung und Führung der beweglichen Verbindungsleitung **46** erfolgt hierbei durch den Innenmantel des Ofensteigrohres **59'.** Über das Stahlgehäuse **17** sowie der Betätigungseinrichtung **45** wird die Druck - bzw. Saugleitung **16** arretiert und positioniert. Das senkrecht auf dem Ofendeckel **56** befestigte Stahlgehäuse **17** wird durch ein Distanzgehäuse **18,** einer Kupplung **19,** einer Hülse **22,** einem Lagerring **23** sowie einer Lagerschale **24** ausgebildet. Durch einen zentrischen Bund **18a** an der Bodenfläche des Distanzgehäuses **18** und einer Aussparung **56a** auf dem Ofendeckel **56** wird das Stahlgehäuse **17** in seiner Lage arretiert und fixiert Die in den Hohlraum **18'** des Distanzgehäuses **18** eingesetzte Hülse **22** wird durch einen Absatz **22a** mit der Ofendeckelöffnung **56'** positioniert. Durch einen Absatz **20b** in der Bodenfläche des Kupplungsgehäuses **20** sowie dem Deckplattenabsatz **21a** ist die Kupplung **19** zum Distanzgehäuse **18** zentriert und verschraubt. Ein in den Hohlraum **20'** des Kupplungsgehäuses **20** ragender Bund **20a** positioniert den in den Kupplungshohlraum **20'** eingesetzten Lagerring **23** durch einen Absatz **23a.** Das Ofensteigrohr **59** wird hierbei über die Öffnungen der Ofendeckelauskleidung **57',** der Hülse **22'** sowie dem Lagerring **23'** fixiert. Der Absatz **23b** in der oberen Deckelfläche des Lagerrings **23** nimmt den Ofensteigrohrbund **59a** auf. Über die Bodendeckfläche der Lagerschale **24** sowie dem auf den Bund **24a** der Lagerschale **24** durch die Kupplungsdeckplatte **21** einwirkenden Druck, wird das Ofensteigrohr **59,** die Lagerschale **24** sowie der Lagerring **23** arretiert. Die Lagerschale **24** weist von der oberen Stirnfläche eine durchgehende Öffnung **24'** auf, die ab dem Bund **24a** abgesetzt in eine kleinere Öffnung **24"** übergeht. Dabei nimmt die große Lagerschalenöffnung **24'** den Isolationsmantel **47** der Verbindungsleitung **46** auf und ermöglicht durch den verbleibenden Freiraum die Bewegung der Verbindungsleitung **46,** ohne deren durchgehende Wärmeisolation zu unterbrechen. Die zeitlich steuerbare Betätigungseinrichtung **45** der Verbindungsleitung **46** ist mit der Deckplattenoberfläche **21b** der Kupplung **19** verbunden und zentriert. Durch eine Klaue **49** ist die Verbindungsleitung **46** mit der Betätigunseinrichtung **45** verbunden. Die Hülse **22**, der Lagerring **23**, die Lagerschale **24** als auch die Ummantelung **47** der Verbindungsleitung **46** bestehen aus keramischen oder faserkeramischen Materialien. Somit sind die wärmeführenden Teile optimal gegen Wärmeverluste geschützt. Der in die Druckkammer **8** über einen Absatz **8a** eingesetzte Druckkammerflansch **9** bildet mit der Mündungsfläche **46a** der Verbindungsleitung **46** unter Zwischenlage einer Dichtung **48** eine schräge, hermetische und intermittierende Verbindung aus. Zur Vermeiduung von chemischen Reaktionen sowie einer Gasaufnahme bei der Schmelzeabsenkung der in der Druckkammer **8",** dem Druckkammerflansch **9'**, der Dichtung **48',** der Verbindungsleitung **46'** als auch dem Distanzrohr **37',** dem Stecklager **29'** siehe Fig.4, und der im Ofensteigrohr **59'** stehenden Schmelze, ist zwischen dem Druckkolben **10** sowie dessen Antriebsgestänge **13** ein Begasungskolben **11** mit einer Führungsbuchse **12** angeordnet. Dabei bildet der mit dem Druckkolben **10** verbundene Begasungskolben **11** mit der Führungsbuchse **12** durch einem Absatz **11a** am Begasungskolben **11** einen hermetischen Begasungsringkanal **11'** aus. Dabei ist die Führungsbuchse **12** zentrisch an der Stirnfläche **8b** mit der Druckkammer **8** verbunden. Über die Kanäle **11"** und **13'** ist der Begasungsringkanal **11'**mit einer inerten Gasquelle durch das Antriebsgestänge **13** verbunden.

Ein weiteres Ausführungsbeispiel zeigt die Fig.4 im Detail. Hierbei ist die Druck - bzw. Saugleitung **28** bedingt durch die senkrechte Druckkammer **8** sowie der erforderlichen Metallabsenkung schräg zur Druckkammer **8** ausgeführt. Die Druck - bzw. Saugleitung **28** wird durch ein Ofensteigrohr **59**, einem Stecklager **29**, einem Distanzrohr **37** sowie einer beweglichen Verbindungsleitung **46** ausgebildet. Dabei wird die Druck - bzw. Saugleitung **28** durch eine auf dem Ofendeckel **60** befestigte und zentrierte Kupplung **30,** einer am Stahlgehäuse **36** positionierten Kupplung **39,** der auf der Kupplungsdeckplatte **41** befestigen Betätigungseinrichtung **45** sowie dem auf dem Ofendeckel **60** verschraubten Stahlgehäuse **36** in seiner Lage arretiert und fixiert. Die Kupplung **30** wird durch ein Gehäuse **31,** einer Deckplatte **32,** einer Scheibe **33,** einem Lagerring **34** sowie einer Lagerhülse **35** ausgebildet. Über einen Absatz **60a** und dem Bund **31a** ist das Kupplungsgehäuse **31** mit dem Ofendeckel **60** verschraubt und zentriert. Die Ofendeckelöffnung **60'** sowie die Gehäuseöffnung **31'** nehmen die Scheibe **33** auf. Den Hohlraum des Kupplungsgehäuses **31** bildet der Lagerring **34** als auch die Lagerhülse **35** aus. Dabei nimmt den Ofensteigrohrbund **59a** der Lagerring **34** und den Stecklagerbund **29a** die Lagerhülse **35** auf. Die über einen Absatz **32a** mit dem Kupplungsgehäuse **31** zentrierte und verbundene Deckplatte **32** arretiert durch einen Absatz **35a** die Lagerhülse **35,** den Lagerring **34,** das Stecklager **29** und das Ofensteigrohr **59.** Durch die Öffnungen **57',33',34'** und **35',** werden die Öffnungen **59'** und **29'** zueinander zentriert. Aus keramischen oder faserkeramischen Materialien bestehen die Scheibe **33,** der Lagerring **34** sowie die Lagerhülse **35.** Die in der Schräglage des Distanzrohres **37** ausgeführte, abgesetzte Öffnung **29"** im Stecklager **29** nimmt das entsprechend abgesetzte Distanzrohr **37** auf. Durch die am Stecklager - und Distanzrohrabsatz zwischengelegte flexible Dichtung **38** werden die thermischen Längenänderungen des Distanzrohres **37** ausgeglichen. Die stirnseitig in der Schräglage des Distanzrohres **37** am Stahlgehäuse **36** befestigte Kupplung **39** wird durch ein Gehäuse **40,** einerDeckplatte **41,** einem Lagerring **23** sowie einer Lagerschale **24** ausgebildet. Das Gehäuse **40** bildet hierbei einen im Stahlgehäuse **36** nach innen ragenden Bund **40a** sowie einen an der Stirnseite des Stahlgehäuses **36** nach außen ragenden Bund **40b** aus. Über einen Absatz **41a** ist die Deckplatte **41** und das Gehäuse **40** über die Öffnung **36a** mit dem Stahlgehäuse **36** verschraubt und zentriert. Das auf dem Ofendeckel **60** befestigte und fixierte Stahlgehäuse **36** schützt und isoliert das Stecklager **29** als auch das Distanzrohr **37** vor Beschädigungen sowie größeren Wärmeverlusten. Dabei wird der Hohlraum des Stahlgehäuses **36** durch die Kupplung **30,** dem Stecklager **29,** dem Distanzrohr **37** und der in den Gehäusehohlraum ragenden Kupplung **39** ausgebildet Mit keramischen oder faserkeramischen Materialien **42** ist der verbleibende Hohlraum des Stahlgehäuses **36** ausgekleidet oder ausgefüllt. Bis auf die Führung und Zentrierung der beweglichen Verbindungsleitung **46** über die Öffnungsfläche des Distanzrohres **37',** ist die weitere Ausführung der Druck - bzw. Saugleitung **28** als auch der Begasungskolben **11** sowie der Führungsbuchse **12** mit dem ersten Ausführungsbeispiel nach Fig.3 identisch.

Der nach Fig.5 aufgezeigte Transportbehälter **65** weist eine freischwimmende in die Schmelzeoberfläche eintauchende Platte **66** auf deren Eintauchtiefe in die Schmelze **62** über den Schmelzeauftrieb sowie dem Plattengewicht bestimmt wird. Die aus metallischen Werkstoffen bestehende Platte 66 ist mit einer keramischen oder faserkeramischen Ummantelung **66a** ausgeführt. Die strichpunktierte Darstellung zeigt die nicht vergießbare Restschmelze **62a** mit der in die Schmelze eintauchenden Platte **66.** Darauf hingewiesen werden soll noch, daß konstruktive Details durchaus abweichend vom gezeigten Ausführungsbeispiel gestaltet sein können, ohne den Inhalt der Patentansprüche zu verlassen.

Die Einrichtung zur Metallbeschickung waage - und senkrechter Kaltkammer - Druckgießmaschinen arbeitet folgendermaßen:

Vor der Gußstückfertigung **5,6** durch eine waage - oder senkrechte Kaltkammer - Druckgießmaschine **1,1a,2,2a** wird die Verbindungsleitung **46** mittels einer Betätigungseinrichtung **45,** unter einem kontinuierlichen Druck, mit der Mündungsfläche **46a** an die Metallübertrittsfläche des Druckkammerflansches **9** hermetisch angedrückt Über die Steuerung der Druckgießmaschine erfolgt die Metallbeschickung der Druckkammer **8'** durch inerten Gasdruckaufbau über der Schmelzeoberfläche **61** im Druckbehälter **58** oder durch Erzeugung eines Vakuums **7** über die Gießform **3,4.** Dabei wird das Flüssigmetall **62** bei der waagerechten Druckgießmaschine **1,1a** über die Öffnungen **59',46',48',9',8"** in den Druckraum **8'** der Druckkammer **8** gefördert. Bei der senkrechten Druckgießmaschine **2,2a** erfolgt die Förderung des Gießmaterials über die Öffnungen **59',29',37', 46',48',9',8"** in den Druckraum **8'** der Druckkammer **8.** Nach der Druckkammerfüllung preßt der in die Druckkammer **8'** einfahrende Druckkolben **10** das Flüssigmetall in die Gießform **3,4.** Dabei wird bei der Gießmetallförderung durch Gasdruck, dieser über der Schmelzeoberfläche **61** im Druckbehälter **58,** bei Verschluß der Druckkammer - Metallübertrittsöffnung **8"** durch den Druckkolben **10,** abgebaut. Über den mit dem einfahrenden Druckkolben **10** verbundenen Begasungskolben **11** wird der Begasungsringkanal **11'** zur Metallübertrittsöffnung **8"** der Druckkammer **8** geöffnet und die an der Druckkolbenmantelfläche **10a** anstehende Schmelze **62** durch Ansaugen von inertem Gas in den Druckbehälter **58** abgesenkt. Die Gaszuführung erfolgt hierbei über die Begasungskanäle **11',11",13'** sowie einer mit dem Antriebsgestänge **13** verbundenen Gasquelle, wobei der Begasungsringkanal **11'** bis zur Druckkolben - Einpreßendstellung zur Metallübertrittsöffnung **8"** geöffnet bleibt und somit der hermetische Verschluß des Begasungskolben **11** zu der Metallübertrittsöffnung **8"** der Druckkammer **8** gewährleistet ist. Nach Gießformöffnung und der Gußstückentnahme fährt der Druckkolben **10** von der Gießmetalleinpreßendstellung in die Druckkammer - Füllposition zurück. Die dabei in die Druckkammer **8'** angesaugte Luft, wird durch das in den Metall - Beschickungshohlräumen **59',46'** bzw. **59',29',37',46'** befindlichen inertem Gas, bei der mittels Gasdruck erfolgenden Metallbeschickung der Druckkammer **8',** aus dieser sowie der Gießform **3,4** verdrängt. Nach Umbau des Transportbehälters **65** in einen Gießofen **55** erfolgt eine manuelle inerte Begasung der Metallbeschickungsöffnungen **59',46'** bzw. **59',29',37',** sowie **46'.** Somit ist es möglich, daß der gesamte Gießprozeß unter Luftausschluß stattfindet.

Die thermische Längenänderung der Druckkammer **8** bei Gießprozeßbeginn wird durch die schräge Trennfläche der Verbindungsleitung **46** und dem Druckkammerflansch **9** unter Zwischenlage einer Dichtung **48** sowie dem kontinuierlich, über die Betätigungseinrichtung **45** auf die Verbindungsleitung **46** einwirkenden Druck, hermetisch kompensiert. Bei Gießprozeß - Unterbrechung - oder Beendigung, erfolgt zur Vermeidung von thermischen Schrumpfkräften der Druckkammer 8 auf die Verbindungsleitung **46,** durch einen einstellbaren, zeitgesteuerten Impuls von der Druckgießmaschine **1,1a,2,2a** auf die Betätigungseinrichtung **45** die Rückstellung der Verbindungsleitung **46** von der Druckkammerflanschübertrittsfläche.

Die Gießmetallbereitstellung sowie deren Pufferung erfolgt über beheizbare vom Schmelzwerk angelieferte Transportbehälter **65,** die über Ofendeckelwechsel direkt in die Metallbeschickungsposition der waage - und senkrechten Kaltkammer - Druckgießmaschinen **1,1a,2,2a** eingesetzt werden können. Die nicht vergießbare Restschmelze **62a** im Gießofen **55** geht durch Ofendeckelwechsel als Transportbehälter **65** an das Schmelzwerk zurück. Zur Anlieferung des Flüssigmetalls sowie der Restmengenrücklieferung von und zum Schmelzwerk, ist zur Minimierung der Schmelzebadbewegung während des Transportes, eine in die Schmelzeoberfläche eintauchende, freischwimmende Platte **66** vorgesehen.

## Patentansprüche

1. Einrichtung zur Metallbeschickung waage - und senkrechter Kaltkammer - Druckgießmaschien (1,1a,2,2a) bestehend aus:
a) einer Druckkammer (8) mit einem Druckkolben (10) und mit einer Metallübertrittsöffnung (8"), einem unter oder seitlich der Druckkammer (8) angeordneten, austauschbaren Gießofen (55) mit einem Druckbehälter (58),
b) einem Ofendeckel (56,60) mit einer darauf befestigten Druck - bzw. Saugleitung (16,28), die mit dem in die Schmelze (62) des Gießofens (55) eintauchenden Ofensteigrohr (59) sowie dem Druckkammerflansch (9) eine Verbindung bildet,
c) die Druck - bzw. Saugleitung (16,28) innerhalb eines Stahlgehäuses (17,36) senkrecht oder schräg zum Druckkammerflansch (9) verläuft und mit diesem eine hermetisch dichte und bewegliche Verbindung ausbildet,
**dadurch gekennzeichnet**,
d) daß die Metallübertrittsöffnung (8") durch den einfahrenden Druckkolben (10) verschlossen wird,
e) daß zwischen Druckkolben (10) und dessen Antriebsgestänge (13) ein mit inertem Gas versorgten Begasungskolben (11) innerhalb der Führungsbuchse (12) des Druckkolbens (10) derart angeordnet ist,
daß mit Verschluß der Metallübertrittsöffnung (8"), bei der Gasdruckmetallbeschickung der Gasdruck über der Schmelzeoberfläche (61) abgebaut wird.

2. Einrichtung nach Anspruch 1, **dadurch gekennzeichnet, daß** die senkrechte Druck - bzw. Saugleitung (16) über ein Stahlgehäuse (17), durch ein Ofensteigrohr (59) und einer beweglichen Verbindungsleitung (46) ausgebildet wird.

3. Einrichtung nach Anspruch 2, **dadurch gekennzeichnet, daß** die senkrechte Druck - bzw. Saugleitung (16) über ein Distanzgehäuse (18), einer Kupplung (19), einer Hülse (22), einem Lagerring (23), einer Lagerschale (24) sowie einer Betätigungseinrichtung (45), arretiert und positioniert ist.

4. Einrichtung nach Anspruch 1, **dadurch gekennzeichnet, daß** die schräge Druck - bzw. Saugleitung (28) über ein Stahlgehäuse (36), durch ein Ofensteigrohr (59), einem Stecklager (29), einer Dichtung (38), einem Distanzrohr (37) sowie einer beweglichen Verbindungsleitung (46) ausgebildet wird.

5. Einrichtung nach Anspruch 4, **dadurch gekennzeichnet, daß** die schräge Druck - bzw. Saugleitung (28) über ein Stahlgehäuse (36), einer Kupplung (30,39), einer Scheibe (33), einem Lagerring (34,23), einer Lagerhülse (35), einer Lagerschale (24) sowie einer Betätigungseinrichtung (45), arretiert und positioniert ist.

6. Einrichtung nach Anspruch 4, **dadurch gekennzeichnet, daß** die thermischen Längenänderungen des Distanzrohres (37) durch eine flexible Dichtung (38) im Stecklager (29") kompensiert werden.

7. Einrichtung nach Anspruch 1, **dadurch gekennzeichnet, daß** der Druckkammerflansch (9) mit der Mündungsfläche (46a) der beweglichen Verbindungsleitung (46) eine Schräge ausbildet.

8. Einrichtung nach Anspruch 7, **dadurch gekennzeichnet, daß** der Druckkammerflansch (9) aus keramischen Materialien besteht.

9. Einrichtung nach Anspruch 3, **dadurch gekennzeichnet, daß** bei thermischer Längenausdehnung der Druckkammer (8), der hermetische Verschluß der Verbindungsleitung (46) zum Druckkammerflansch (9) durch eine flexible Dichtung (48) sowie dem konstanten Anpreßdruck durch die Betätigungseinrichtung (45) auf die Verbindungsleitung (46) gewährleistet ist.

10. Einrichtung nach einem der Ansprüche 7 - 9, **dadurch gekennzeichnet, daß** dem Druckkammerflansch (9) bei Aufbau von Längenschrumpfkräften der Druckkammer (8) - bei Beendigung oder Gießprozeßunterbrechung - ein einstellbarer, zeitgesteuerter Rückstellungsimpuls von der Druckgießmaschine (1,1a,2,2a) zu der Betätigungseinrichtung (45) der beweglichen Verbindungsleitung (46) zugeordnet ist.

11. Einrichtung nach einem der Ansprüche 2 - 5, **dadurch gekennzeichnet, daß** die Stahlgehäuse-auskleidung (42), die Hülse (22), der Lagerring (23,34), die Lagerschale (24), die Scheibe (33), die Lagerhülse (35) sowie die Verkleidung (47) der beweglichen Verbindungsleitung (46), aus keramischen oder faserkeramischen Materialien bestehen.

12. Einrichtung nach Anspruch 1, **dadurch gekennzeichnet, daß** der Begasungskolben (11) im Verbund mit dem Druckkolben (10) und einer mit der Druckkammer (8) verbundenen Führungsbuchse (12) einen hermetischen Begasungsringkanal (11') ausbildet.

13. Verfahren zum Betreiben einer Einrichtung gemäß einem oder mehreren der Ansprüchen 1 bis 12, wobei
nach Andrücken der Mündungsfläche (46a) der beweglichen Verbindungsleitung (46) an die Druckkammerflanschübertrittsfläche (48'), die Förderung des Gießmaterials (62) durch Aufbau eines Gasdruckes über der Schmelzeoberfläche (61) im Gießofen (55) oder durch Erzeugung eines Vakuums (7) über die Gießform (5,6) in die Druckkammer (8') erfolgt,
die Gießformfüllung durch den in die Druckkammer (8') einfahrenden Druckkolben (10) erfolgt, wobei mit Verschluß der Metallübertrittsöffnung (8") -im Fall der Gasdruckmetallbeschickung-der Gasdruck über der Schmelzeoberfläche (61) abgebaut wird, und die Absenkung der Restschmelze in den Gießofen (55) erfolgt,
wobei durch die Begasung mittels eines unter atmosphärischemoder einem erhöhten Druck stehenden, inerten Gases die an der Druckkolbenmantelfläche (10a) anstehende Schmelze mittels im Gießofen (55) abgesenkt wird,
und wobei nach erneuter Befüllung der Druckkammer (8') mittels Gasdruck, die in der Druckkammer (8') und Gießform (5,6) befindliche Luft durch das in der Druck - bzw. Saugleitung (16,28) sowie dem Steigrohr (59) stehende inerte Gas verdrängt wird.

## Claims

1. Apparatus for loading metal into horizontal and vertical cold chamber die-casting machines (1, 1a, 2, 2a), consisting of:
a) pressure chamber (8) having a ram (10) and a metal transit opening (8"), a replaceable casting furnace (55) with a pressure container (58), disposed below or to the side of the pressure chamber (8),
b) a furnace lid (56, 60) with a pressure or suction line (16, 28) attached thereto which forms a connection with the furnace riser pipe (59) immersed in the melt (62) in the casting furnace (55) and with the pressure chamber flange (9),
c) the pressure or suction line (16, 28) extending vertically or diagonally to the pressure chamber flange (9) within a steel housing (17, 36) and forming a hermetically sealed and movable connection therewith,
**characterised in that**
d) the metal transit opening (8") is sealed off by the incoming ram (10),
e) a gassing piston (11) supplied with inert gas is disposed within the guide bushing (12) of the ram (10), between the ram (10) and the operating linkage (13) thereof, in such a way that as the metal transit opening (8") is closed during the charging with metal under gas pressure the gas pressure is broken down over the surface of the melt (61).

2. Apparatus according to claim 1, **characterised in that** the vertical pressure or suction line (16) is formed through a steel housing (17), a furnace riser pipe (59) and a movable connecting line (46).

3. Apparatus according to claim 2, **characterised in that** the vertical pressure or suction line (16) is secured and positioned by means of a spacer housing (18), a coupling (19), a sleeve (22), a ring bearing (23), a bearing box (24) and an actuating device (45).

4. Apparatus according to claim 1, **characterised in that** the inclined pressure or suction line (28) is formed through a steel housing (36), a furnace riser pipe (59), a closed bearing (29), a seal (38), a spacer tube (37) and a movable connecting line (46).

5. Apparatus according to claim 4, **characterised in that** the inclined pressure or suction line (28) is secured and positioned by means of a steel housing (36), a coupling (30, 39), a disc (33), a ring bearing (34, 23), a bearing sleeve (35), a bearing box (24) and an actuating device (45).

6. Apparatus according to claim 4, **characterised in that** the thermal changes in the length of the spacer tube (37) are compensated by a flexible seal (38) in the closed bearing (29").

7. Apparatus according to claim 1, **characterised in that** the pressure chamber flange (9) forms a diagonal with the opening surface (46a) of the movable connecting line (46).

8. Apparatus according to claim 7, **characterised in that** the pressure chamber flange (9) consists of ceramic materials.

9. Apparatus according to claim 3, **characterised in that**, on thermal longitudinal expansion of the pressure chamber (8), the hermetic closure of the connecting line (46) to the pressure chamber flange (9) is ensured by a flexible seal (48) and the constant contact pressure exerted by the actuating device (45) on the connecting line (46).

10. Apparatus according to one of claims 7 to 9, **characterised in that** an adjustable, time-controlled resetting impulse from the die-casting machine (1, 1a, 2, 2a) to the actuating device (45) of the movable connecting line (46) is associated with the pressure chamber flange (9) during the build-up of longitudinal shrinkage forces in the pressure chamber (8) as the casting process comes to an end or when it is interrupted.

11. Apparatus according to one of claims 2 to 5, **characterised in that** the lining (42) of the steel housing, the sleeve (22), the ring bearing (23, 34), the bearing box (24), the disc (33), the bearing sleeve (35) and the lining (47) of the movable connecting line (46) consist of ceramic or fibre-ceramic materials.

12. Apparatus according to claim 1, **characterised in that** the gassing piston (11) in conjunction with the ram (10) and a guide bushing (12) connected to the pressure chamber (8) forms a hermetic annular gassing channel (11').

13. Method of operating an apparatus according to one or more of claims 1 to 12, wherein after the opening surface (46a) of the movable connecting line (46) has been pressed against the transition surface (48') of the pressure chamber flange, the casting material (62) is conveyed by the build-up of a gas pressure over the surface (61)of the melt in the casting furnace (55) or by the formation of a vacuum (7) over the casting mould (5, 6) in the pressure chamber (8'),
the casting mould is filled by the ram (10) entering the pressure chamber (8'), while as the metal transit opening (8") closes - when charging with metal under gas pressure - the gas pressure above the surface (61) of the melt is broken down, and the residual melt is lowered into the casting furnace (55),
while gassing with an inert gas under atmospheric pressure or elevated pressure lowers the melt standing against the outer surface (10a) of the ram in the centre of the casting furnace (55),
and after the pressure chamber (8') has been refilled by means of gas pressure the air contained in the pressure chamber (8') and casting mould (5, 6) is displaced by the inert gas contained in the pressure or suction line (16, 28) and the riser pipe (59).

## Revendications

1. Dispositif pour alimenter en métal des machines à coulée sous pression à chambre froide horizontales et verticales (1, 1a, 2, 2a), se composant:
a) d'une chambre de pression (8) avec un piston de compression (10) et avec une ouverture de transfert de métal (8"), un four de coulée (55) remplaçable disposé sous la chambre de pression (8) ou à côté de celle-ci, avec un réservoir sous pression (58),
b) d'un couvercle de four (56, 60) avec une conduite de pression ou d'aspiration (16, 28) fixée sur celui-ci, laquelle forme une liaison avec le tube montant du four (59) plongeant dans la matière en fusion (62) du four de coulée (55) ainsi qu'avec la bride (9) de la chambre de pression,
c) la conduite de pression ou d'aspiration (16, 28) s'étendant à l'intérieur d'un carter en acier (17, 36) perpendiculairement ou en biais par rapport à la bride (9) de la chambre de pression et réalisant avec celle-ci une connexion hermétiquement étanche et mobile,
**caractérisé en ce que**
d) l'ouverture de transfert de métal (8") est fermée par le piston de compression (10) entrant,
e) **en ce qu'**entre le piston de compression (10) et sa tige d'entraînement (13), un piston de gazage (11) alimenté en gaz inerte est prévu à l'intérieur de la douille de guidage (12) du piston de compression (10) de telle sorte qu'à la fermeture de l'ouverture de transfert de métal (8") lors de l'alimentation en métal sous pression gazeuse, la pression de gaz diminue sur la surface de la matière en fusion (61).

2. Dispositif selon la revendication 1, **caractérisé en ce que** la conduite de pression ou d'aspiration verticale (16) est réalisée par le biais d'un carter en acier (17), par un tube montant du four (59) et une conduite de connexion mobile (46).

3. Dispositif selon la revendication 2, **caractérisé en ce que** la conduite de pression ou d'aspiration verticale (16) est bloquée et positionnée par le biais d'un carter d'espacement (18), d'un raccord (19), d'un manchon (22), d'un anneau de palier (23), d'une coque de palier (24) ainsi que d'un dispositif d'actionnement (45).

4. Dispositif selon la revendication 1, **caractérisé en ce que** la conduite de pression ou d'aspiration oblique (28) est réalisée par le biais d'un carter en acier (36), par un tube montant du four (59), un palier fermé (29), un joint (38), un tube d'espacement (37) ainsi qu'une conduite de connexion mobile (46).

5. Dispositif selon la revendication 4, **caractérisé en ce que** la conduite de pression ou d'aspiration oblique (28) est bloquée et positionnée par le biais d'un carter en acier (36), d'un raccord (30, 39), d'un disque (33), d'un anneau de palier (34, 23), d'un manchon de palier (35), d'une coque de palier (24) ainsi que d'un dispositif d'actionnement (45).

6. Dispositif selon la revendication 4, **caractérisé en ce que** les variations de longueur thermiques du tube d'espacement (37) sont compensées par un joint flexible (38) dans le palier fermé (29").

7. Dispositif selon la revendication 1, **caractérisé en ce que** la bride (9) de la chambre de pression réalise avec la surface d'embouchure (46a) de la conduite de connexion mobile (46) un biseau.

8. Dispositif selon la revendication 7, **caractérisé en ce que** la bride (9) de la chambre de pression se compose de matériaux en céramique.

9. Dispositif selon la revendication 3, **caractérisé en ce que** lors d'une dilatation thermique longitudinale de la chambre de pression (8), la fermeture hermétique de la conduite de connexion (46) par rapport à la bride (9) de la chambre de pression est assurée par un joint flexible (48) ainsi que par la pression de compression constante par le dispositif d'actionnement (45) sur la conduite de connexion (46).

10. Dispositif selon l'une quelconque des revendications 7 à 9, **caractérisé en ce qu'**on associe à la bride (9) de la chambre de pression, lors de l'augmentation de forces de retrait longitudinales de la chambre de pression (8) - à la fin de l'opération ou lors d'une interruption du processus de coulée - une impulsion de rappel ajustable, commandée en fonction du temps, de la machine de coulée sous pression (1, 1a, 2, 2a) vers le dispositif d'actionnement (45) de la conduite de connexion mobile (46).

11. Dispositif selon l'une quelconque des revendications 2 à 5, caractétisé en ce que l'habillage (42) du carter en acier, le manchon (22), l'anneau de palier (23, 34), la coque de palier (24), le disque (33), le manchon de palier (35) ainsi que l'habillage (47) de la conduite de connexion mobile (46) se composent de matériaux en céramique ou en céramique renforcée par des fibres.

12. Dispositif selon la revendication 1, **caractérisé en ce que** le piston de gazage (11) réalise, conjointement avec le piston de compression (10) et une douille de guidage (12) connectée à la chambre de pression (8), un conduit annulaire de gazage hermétique (11').

13. Procédé pour faire fonctionner un dispositif selon l'une ou plusieurs des revendications 1 à 12, dans lequel
après la compression de la surface d'embouchure (46a) de la conduite de connexion mobile (46) contre la surface de transfert de la bride de la chambre de pression (48'), le refoulement du matériau de coulée (62) s'effectue par augmentation d'une pression de gaz à la surface de la matière en fusion (61) dans le four de coulée (55) ou par création d'un vide (7) dans la chambre de pression (8') par le biais du moule de coulée (5, 6),
le remplissage du moule de coulée s'effectue par le piston de compression (10) entrant dans la chambre de pression (8'), la pression de gaz à la surface de la matière en fusion (61) diminuant avec la fermeture de l'ouverture d transfert de métal (8") - dans le cas de l'alimentation en métal sous pression gazeuse - et la descente de la matière en fusion résiduelle dans le four de coulée (55) ayant lieu,
la matière en fusion adhérant à la surface périphérique du piston de compression (10a) étant descendue dans le four de coulée (55) par le gazage au moyen d'un gaz inerte se trouvant à la pression atmosphérique ou à une pression élevée,
et après un nouveau remplissage de la chambre de pression (8') avec une pression de gaz, l'air se trouvant dans la chambre de pression (8') et le moule de coulée (5, 6) étant refoulé par le gaz inerte se trouvant dans la conduite de pression ou d'aspiration (16, 28) ainsi que dans le tube montant (59).
